# EUROPÄISCHE PATENTSCHRIFT

(11) **EP 0 506 603 B1**
(45) Veröffentlichungstag und Bekanntmachung des Hinweises auf die Patenterteilung: **01.06.1994**
(21) Anmeldenummer: 92710008.1
(22) Anmeldetag: 10.03.1992
(51) Int. Cl.: B28B 7/22, E04G 11/02

(54) **Monolithische Raumzelle und Verfahren zu deren Herstellung**
Monolithic cell and method for making the same
Cellule monolithe et procédé pour sa fabrication

(30) Priorität: 23.03.1991 DE 4109640
(43) Veröffentlichungstag der Anmeldung: 30.09.1992
(73) Patentinhaber: Betonbau GmbH, D-68753 Waghäusel (DE)
(72) Erfinder: Primus, Illo-Frank, Dr.-Ing., W-7507 Pfinztal 1 (DE)
(74) Vertreter: Hiebsch, Gerhard F., Dipl.-Ing.

(56) Entgegenhaltungen:
- DE-A- 2 400 390
- FR-A- 2 310 454
- FR-A- 2 564 883
- FR-A- 2 565 885
- US-A- 4 252 292

## Beschreibung

Die Erfindung betrifft eine monolithische Raumzelle sowie ein Verfahren zu deren Herstellung nach den Oberbegriffen der unabhängigen Patentansprüche.

Ein Verfahren zum Herstellen monolithischer Betonraumzellen mittels Kernschalungen und Außenschalwänden, bei denen Boden und Umfassungswände aus einem Guß in einem einzigen Herstellungsschritt betoniert werden ist beispielsweise der DE-A- 24 00 390 zu entnehmen.

Auch ist es bekannt, z.B. aus der FR-A- 2 565 885 Betonkonsolen monolithisch anzubetonieren. Da die Außenschalwände nach allen vier Seiten von der Raumzelle bequem abgefahren werden können, bedarf es wohl keiner besonderen Überlegungen, Betonkonsolen außen an die Umfassungswände von Raumzellen anzufügen. Im Gegensatz dazu ist bei nach innen ragende monolithische Betonkonsolen das Falten des Schalungskernes, der den von der Raumzelle umhüllten Raum bildet, von hohem Schwierigkeitsgrad.

In Kenntnis dieser Gegebenheiten hat sich der Erfinder das Ziel gesetzt, die Ausstattung von Raumzellen mit Konsolen zu verbessern und dazu ein günstiges Verfahren vorzuschlagen.

Zur Lösung dieser Aufgabe führt bezüglich des Verfahrens die Lehre nach Patentanspruch 1; um in die Raumzelle nach innen ragende konsolenleisten unbeschädigt einbringen zu können und vor allem zu entschalen sowie zum Abheben der Raumzelle von der kernschalung bei unterschiedlichen Schwerpunktslagen der Raumzelle, die durch die verschiedensten Anordnungen von Türen und Aussparungen in den Außenwänden zustande kommen, bedarf es der beschriebenen erfinderischen Verfahrenslösung.

An die Umfassungswände der Raumzelle werden auf die den Wandschaltafeln gegenüberstehenden Bereiche nach innen ragende konsolenleisten monolithisch anbetoniert sowie beim Falten des Schalungskernes zuerst die Wandschaltafeln um eine Strecke n und anschließend die Eckstiele um ein Maß f eingezogen, wobei jene Strecke n größer gewählt wird als das kragmaß t der konsolenleiste sowie das Maß f kleiner als das Differenzmaß der Strecke n abzüglich des Kragmasses t. Zudem soll in die vom Boden der Raumzelle und ihren Umfassungswänden gebildeten Ecke eine umlaufende Bodenleiste eingeformt werden, deren bodenparallele Breite i größer gewählt wird als die Strecke n.

Als günstig hat es sich erwiesen, das Einzugsmaß f für die Eckstiele kürzer zu wählen als das kragmaß t für die konsolenleiste. Auch wird bevorzugt die kernschalung -- oder wenigstens Teile von ihr -- beim Ausschalen gegenüber einer Pultfläche der konsolenleiste geringfügig abgesenkt.

Erfindungsgemäß wird so entsprechend der Lehre des Patentanspruches 7 eine Betonraumzelle mit an ihren Umfassungswänden zumindest über einen Teil ihrer Länge monolithisch anbetonierten, nach innen ragenden konsolenleisten erzeugt. Diese weisen jeweils eine zum Boden parallele Firstfläche sowie dieser gegenüber eine zur Umfassungswand geneigte Pultfläche auf. Auch können über die Höhe der Umfassungswände der Raumzelle mehrere konsolenleisten in Abständen parallel zueinander monolithisch angeformt sein.

Nach einem weiteren Merkmal der Erfindung verläuft in der Raumzelle in den vom Boden und wenigstens einem Teil der Umfassungswände gebildeten Ecken eine ihrerseits monolithisch angegossene Bodenleiste, die bevorzugt eine zum Boden etwa parallele Leistenoberfläche sowie eine dazu geneigte Innenfläche besitzt.

Dazu hat es sich als günstig erwiesen, daß die Breite der Firstfläche kleiner als die Breite der Leistenoberfläche der Bodenleiste, bevorzugt etwa von halber Breite, ist. Die konsolenleiste soll in Abstand von den Wandecken enden, der erfindungsgemäß u. a. von den Schenkeln winkelartiger Eckschwerter bestimmt ist.

Erfindungsgemäß weisen die -- bevorzugt mit vertikalen Aussteifungskörpern ausgestatteten -- Wandschaltafeln Formrinnen für die konsolenleisten in entsprechend geformten Schalungsrinnen auf, die zum besseren Entschalen endwärts konisch ausgebildet sind.

Dank einer besonderen Ausgestaltung der konsolenleisten wird der Einbau von Zwischen- oder Querwänden aus Beton ohne zeitweilige Schrägstützen ermöglicht; die konsolenleisten sind jeweils durch eine Aussparung in zwei Abschnitte geteilt, wobei bei mehreren übereinander vorgesehenen konsolenleisten deren Aussparungen miteinander vertikal fluchten. Die Trenn- oder Querwände können dann -- dort festliegend -- in den/die Spalt/e der konsolenleiste/n eingesetzt werden.

Bei einer besonderen Ausführungsform erstreckt sich zwischen zwei Umfassungswänden der Raumzelle zumindest eine den Zellenraum querende monolithisch angegossene Schwelle, die sich aufwärts verjüngt. Diese dient vor allem als Ölschwelle gegen auslaufendes Transformatorenöl oder als Sockel für Zwischenwände. Die Höhe der Schwelle soll zumindest das Doppelte der Bodenleistenhöhe messen.

Bei der erfindungsgemäßen Schalung für diese Ausgestaltung weist ein Schalungskasten für die Schwelle nahe den Schalungsteilen für die Bodenleiste eine Stufe auf, die von einem Schieberbrett gebildet ist, welches mit einem Wandschieber sowie einem der Leistenoberfläche anliegenden Bodenschalungsstreifen relativ zur Schalung bewegbar angeordnet ist.

Weitere Merkmale sind den Unteransprüchen zu entnehmen.

Weitere Vorteile, Merkmale und Einzelheiten der Erfindung ergeben sich aus der nachfolgenden Beschreibung bevorzugter Ausführungsbeispiele sowie anhand der Zeichnung, diese zeigt in:
- Fig.1:: einen Längsschnitt durch eine als Transformationsstation od. dgl. dienende Raumzelle;
- Fig. 2:: einen Teil einer geschnittenen Draufsicht auf die Raumzelle;
- Fig. 3:: ein vergrößertes Detail der Fig. 1;
- Fig. 4:: eine Schrägsicht in eine Ecke der Raumzelle;
- Fig. 5:: einen Längsschnitt durch eine andere Raumzelle;
- Fig. 6:: eine Schrägsicht in die Raumzelle der Fig. 5 unter Vernachlässigung zweier Wände;
- Fig. 7:: eine axonometrische Schnittfigur zu Fig. 5 nach deren Linie VII - VII;
- Fig. 8:: die Raumzelle der Fig. 7 in verändertem Zustand;
- Fig. 9:: eine weitere Raumzelle in einer der Fig. 7 entsprechenden Wiedergabe;
- Fig. 10:: eine Schrägsicht auf einen Teil einer Raumzelle;
- Fig. 11:: eine Schrägsicht auf eine andere Raumzelle;
- Fig. 12, Fig. 13:: Längsschnitt zu und Draufsicht auf die Raumzelle nach Fig. 11;
- Fig. 14, Fig. 15:: Längsschnitt und Draufsicht auf eine andere Raumzelle;
- Fig. 16:: eine Schrägsicht zu Fig. 14, 15;
- Fig. 17:: eine Skizze von Schalungsteilen für ein Herstellungsverfahren;
- Fig. 18:: eine Schrägsicht auf einen Schalungskern der Fig. 17;
- Fig. 19:: einen Längsschnitt durch Fig. 18 nach deren Linie XIX - XIX;
- Fig. 20:: ein vergrößertes Detail aus Fig. 19;
- Fig. 21:: einen vergrößerten Horizontalschnitt durch einen Teil der Fig. 18 nach deren Linie XXI - XXI;
- Fig. 22:: einen vergrößerten Schemaschnitt durch einen Schalungskern der Fig. 18 nach deren Schnittlinie XXII-XXII;
- Fig. 23:: den Querschnitt durch Fig. 22 nach deren Schnittlinie XXIII - XXIII;
- Fig. 24, Fig. 25:: den Fig. 22, 23 entsprechende Wiedergaben des Schalungskerns in einer anderen Betriebsstellung;
- Fig. 26:: eine geschnittene Draufsicht auf einen Eckbereich der Schalung;
- Fig. 27:: eine Schrägsicht auf einen Teil einer Raumzelle mit einer Ölschwelle;
- Fig. 28:: einen Längsschnitt durch ein Schalungselement zu Fig. 27 - etwa geschnitten in Linie XXVIII-XXVIII der Fig. 29;
- Fig. 29:: eine Schrägsicht auf einen Ausschnitt der Schalung;
- Fig. 30:: eine andere Schrägsicht zu Fig. 29.

In Fig. 1 ist eine Raumzelle 10 der lichten Länge a von beispielsweise 6380 mm aus einem Boden 12 der Dicke b von etwa 100 mm sowie aus Längs- und Querwänden 14, 16 zu erkennen.

Am Übergang vom Boden 12 zu den nachfolgend auch als Umfassungswände bezeichneten Längs- und Querwänden 14,16 ist eine umlaufende Anformung als Bodenleiste 18 vorgesehen, deren Höhe e etwa der Bodendicke b entspricht. Diese Anformung 18 einer unteren Weite g von hier 133 mm bildet eine zur Bodenoberfläche 13 parallele Leistenoberfläche 19, welche eine umlaufende kante 20 bestimmt. Von dieser ab verläuft zur Bodenoberfläche 13 eine querschnittlich geneigte Innenfläche 21 der Anformung oder Bodenleiste 18.

Die Breite i jener Leistenoberfläche 19 mißt etwa 110 mm, und deren kante 20 überragt im gewählten Ausführungsbeispiel eine freie Stirnfläche 22 einer jeweils aus den Längs- und Querwänden 14,16 herausgeformten konsolenleiste 24 zum Zelleninnenraum 15 hin um etwa 50 mm. Die größte Höhe q der konsolenleiste 24 im Bereich der angrenzenden Umfassungswand 14 bzw. 16 beträgt im gewählten Ausführungsbeispiel 180 mm, ihre kleinste Höhe q₁ etwa 110 mm; die Unterfläche 26 der konsolenleiste 24 ist zur Stirnfläche 22 -- die in einem Abstand bzw. mit einem kragmaß t zur Innenfläche der angeformten Umfassungswand 14 bzw. 16 verläuft -- pultartig nach oben geneigt. Die als Auflage dienende Firstfläche 28 der konsolenleiste 24 steht zur Bodenoberfläche 13 in einem Abstand h von etwa 700 mm.

Auch zu den vertikalen Raumzellenecken 17 hält die konsolenleiste 24 einen horizontalen Abstand k von etwa 500 mm.

Nach den Fig. 5 bis 7 können an den Längswänden 14 und/oder den Querwänden 16 jeweils mehrere konsolenleisten 24 übereinander monolithisch angeformt sein und nehmen in Fig. 8 zum Boden 12 der Raumzelle 10a parallele Tragauflagen 30 auf. Nicht dargestellt ist eine erfindungsgemäße Ausführung mit an ihrer Umfassungswand 14 bzw. 16 zu deren Unter- bzw. Oberkante geneigt verlaufender -- also schrägliegender -- konsolenleiste.

Die Raumzelle 10_{b} der Fig. 9 ist -- statt mit einem Boden 12 -- mit einer angeformten Decke 32 ausgestattet; die Raumzellen 10_{c},10_{d} der Fig. 10 bis 13 bieten jeweils eine querstehende Zwischenwand 34 an, die in entsprechende Aussparungen 36 der einander gegenüberliegend angeformten Bodenleisten 18 und konsolenleisten 24 eingesetzt ist; diese Aussparungen 36 entstehen dadurch, daß Bodenleiste 18 und konsolenleiste 24 auf eine Länge m unter Bildung von Leistenabschnitten 18ₐ,18_{b} bzw. 24ₐ,24_{b} unterbrochen sind.

In Fig. 11 bis 16 sind über einer durch konsolenleisten 24 bestimmten Ebene der Raumzelle 10_{d}, 10ₑ Türausschnitte 40 für Türen 42 vorgesehen, in der Raumzelle 10ₑ der Fig. 15 ist zudem eine Mittelwand 44 zu erkennen, die sich zwischen einer der Querwände 16 und der dazu parallelen Zwischenwand 34 erstreckt und in Aussparungen 36 der konsolenleisten 24 und der Bodenleisten 18 sitzt.

Die Raumzelle 10 -- und entsprechend die Raumzelle 10ₐ bis 10ₑ -- wird unter Einsatz eines Schalungskerns 50 sowie an diesen heranfahrbarer Außenschaltafeln 52 gegossen. Der Schalungskern 50 ruht in Fig. 17, 18 auf nicht wiedergegebenen Stützen, ist von einem umlaufenden Bodenrahmen 54 umgeben und kann nach außen ragende Einsätze 56 für die erwähnten Türausschnitte 40 tragen.

Der Schalungskern 50 ist faltbar und weist vier Eckschwerter oder Eckstiele 58 auf, die jeweils an zwei benachbarte Wandtafeln 60 so angrenzen, daß die Querschnittslänge u eines Schenkels 59 der Eckstiele 58 geringfügig kürzer ist als das genannte Abstandsmaß k. Fig. 21 läßt erkennen, daß das Eckschwert 58 durch ein ausgeklingtes Vertikalprofil 57 angeschlossen wird, Fig. 26 zeigt eine Form der diagonalen Abstützung 55 für das Eckschwert 58.

Der Schalungskern 50 wird durch einen Deckenspiegel 62 als Innenschalung für den Boden 12 der Raumzelle 10 ergänzt, und die bevorzugt aus Holz bestehenden Wandtafeln 60 sind gemäß Fig. 19 durch vertikale -- Winkeleisen 63ₐ und Rinnenprofile 63_{b} aufweisende -- Ständer 63 als Aussteifungskörper verstärkt sowie mit -- parallel zum Deckenspiegel 62 angeordneten -- Formrinnen 64 versehen, deren Querschnitt jenem der konsolenleisten 24 entspricht. Die Formrinnen 64 verlaufen in angeschweißten Schalungsrinnen 68 aus gekantetem Blech (Fig. 20) und ihre Enden 70 verjüngen sich -- dank eingelegter Keilelemente 71 -- konisch.

Die Oberkanten 61 der Wandtafeln 60 des Schalungskerns 50 bilden zusammen mit einer Schrägkante 66 des in Fig. 22, 24 oben liegenden Deckenspiegels 62 die Schalwände für die Bodenleiste 18.

Die Aussparungen 36 zwischen den konsolenleistenabschnitten 24ₐ,24_{b} werden durch in die Schalungsrinne 68 eingelegte -- in der Zeichnung vernachlässigte -- Aussparungskörper bestimmt. Letztere werden an Schraubhülsen od. dgl. Befestigungseinrichtungen der Schalungsrinne 68 festgelegt.

Beim Falten des Schalungskerns 50 werden zuerst die Wandtafeln 60 um eine Strecke n -- hier 100 mm -- in Pfeilrichtung x eingezogen und anschließend die Eckstiele 58 um ein Maß f von 35 mm. Jene Strecke n -- und entsprechend die horizontale Breite i der Bodenleiste 18 -- ist größer als das kragmaß t der konsolenleiste 24, das Maß f kleiner als das Differenzmaß der Strecke n abzüglich jenes Kragmaßes t von 60 mm (n - t = 40 mm). Durch diese Maßgaben wird erreicht, daß die Raumzelle 10 selbst bei unterschiedlichsten Schwerpunkten und dadurch bedingten Schieflagen während des Herausziehens aus dem Kern nach oben mittels Kran und Traverse an den Eckstielen 58 geführt wird, so daß die noch aus wenig festem Beton bestehenden konsolenleisten 24 nicht abgebrochen zu werden vermögen.

Eine besondere Ausführung einer Raumzelle 10_{f} -- mit an die Zellenwände 14, 16 angeformtem Boden 12 -- bzw. deren Schalung zeigen die Fig. 27 bis 29. An den Boden 12 ist gemeinsam mit der Bodenleiste 18 zwischen zwei zueinander parallelen Längswänden 14 ein Wandstreifen 46 -- insbesondere eine Ölschwelle 46 -- mit sich aufwärts verjüngendem Querschnitt der oberen Breite i₁ von etwa 100 mm angeformt, dessen/deren Höhe p etwa die doppelte Leistenhöhe e mißt. Diese Ölschwelle 46 begrenzt eine Auffangwanne beispielsweise für Transformatorenöl und geht nahe der Bodenleiste 18 unter Bildung eines in einem Winkel y geneigten schulterartigen Absatzes 47 der Höhe bzw. Breite c in einen Anschlußkörper 48 über. Dieser entsteht durch eine besondere Schalung, welche eine Automatisierung des Ausschalvorganges begünstigt.

Der Schalungsspiegel 74 für diese Raumzelle 10_{f} läßt gemäß Fig. 28 in seiner auf I-Trägern 76 eines Trägergerüstes 77 ruhenden Horizontalfläche 78 einen sich -- hier abwärts -- konisch verjüngenden Schalkasten 80 für die Ölschwelle 46 erkennen und bei 82 einen Schloßbolzen, dank dessen der Schalungsrand 75 anschließbar ist.

In Fig. 29 ist eine leicht geneigte Seitenwand 84 des Schalkastens 80 zwischen dessen kastenboden 85 und der Horizontalfläche 78 wiedergegeben. Nahe deren Übergang in die geneigte Randschalung 79 für die Bodenleiste 18 -- deren Bodenschalungsstreifen hier mit 86 bezeichnet ist -- sind Dreiecksleisten 90 zur Ausbildung jenes Absatzes 47 vorgesehen, dessen Oberfläche auch in einem horizontalen Winkel y₁ geneigt ist. Der Abstand d dieser Dreiecksleiste 90 von der Schalungsaußenkante 73 mißt hier etwa 225 mm als Längenmaß für den freien Teil einer Stufenfläche, welche die Schalung für die Oberfläche 49 des Anschlußkörpers 48 ergibt und von einem unterhalb des Bodens 85 -- in einem Abstand s -- verlaufenden Schieberbrettes 87 gebildet wird. Dieses ist mit dem Bodenschalungsstreifen 86 durch einen parallel zur Seitenwand 84 geneigten Wandschieber 88 verbunden. Der Übergang zwischen der mit dem Bodenschalungsstreifen 86 horizontal verschiebbaren Einheit Schieberbrett 87/Wandschieber 88 einerseits und der Seitenwand 84 mit kastenboden 85 überbrückt jene Dreiecksleiste 90, die gemäß Fig. 30 U-förmig angebracht wird.

Beim Ausschalen werden die beschriebenen Abschnitte 86/87/88 in Pfeilrichtung der Fig. 29 relativ zu den anderen Schalungsteilen 78/79/84/85 bewegt und abgezogen.

## Patentansprüche

1. Verfahren zum Herstellen einer monolithischen Betonraumzelle mit einem Boden (12) und vier Umfassungwänden (14,16) mittels eines faltbaren Schalungskernes (50) mit festem Deckenspiegel (62), vier Eckstielen (58) od.dgl. Eckelementen, mindestens vier Wandschaltafeln (60) sowie verfahrbaren Außenschalwänden (52), wobei
an die Umfassungwände der Raumzelle auf die den Wandschaltafeln gegenüberstehenden Bereiche nach innen ragende Konsolenleisten (24) monolithisch anbetoniert werden, dadurch gekennzeichnet, daß beim Falten des Schalungskernes zuerst die Wandschaltafeln um eine Strecke (n) und anschließend die Eckstiele um ein Maß (f) eingezogen werden, wobei die Strecke (n) größer gewählt wird als das Kragmaß (t) der Konsolenleiste sowie das Maß (f) kleiner als das Differenzmaß der Stecke (n) abzüglich des Kragmasses (t).

2. Verfahren nach Anspruch 1, dadurch gekennzeichnet, daß in die vom Boden der Raumzelle und ihren Umfassungswänden gebildeten Ecke eine umlaufende Bodenleiste (18) eingeformt wird, deren bodenparallele Breite (i) größer gewählt wird als die Strecke (n), und/oder, daß das Einzugsmaß (f) für die Eckstiele (58) kürzer gewählt wird als das Kragmaß (t) für die Konsolenleiste (24).

3. Verfahren nach Anspruch 1 oder 2, dadurch gekennzeichnet, daß der Schalungskern (50) wenigstens teilweise beim Ausschalen gegenüber einer Pultfläche (26) der Konsolenleiste (24) geringfügig abgesenkt wird, und/oder daß in der Linie der Konsolenleiste (24) bzw. der Bodenleiste (18) Unterbrechungen durch entsprechende Aussparungskörper hergestellt werden.

4. Verfahren nach einem der Ansprüche 1 bis 3, dadurch gekennzeichnet, daß dem Boden der Raumzelle sowie zwei parallelen Umfassungswänden eine letztere verbindende Bodenschwelle (46) angeformt wird und die Schalung im Durchdringungsbereich von Bodenschwelle (46) und Bodenleiste (18) beim Ausschalen relativ zur angrenzenden Schalung bewegt wird.

5. Monolithische Betonraumzelle aus einem Boden, oder einer Decke und vier Umfassungswänden, insbesondere mit Ausschnitten für Türen, Lüfterelemente oder entsprechende Einbauteile gegossene Betonraumzelle, hergestellt nach dem Verfahren gemäß einem der voraufgehenden Ansprüche mit einem Schalungskern (50) aus festem Deckenspiegel (62), vier Eckstielen (58), mindestens vier Wandschaltafeln (60) sowie verfahrbaren Außenschalwänden (52), dadurch gekennzeichnet, daß die Umfassungswände (14,16) der Raumzelle (10) zumindest über einen Teil ihres Umfanges monolithisch anbetonierte, nach innen ragende Bodenleisten (18) und/oder Konsolenleisten (24) aufweisen.

6. Raumzelle nach Anspruch 5, dadurch gekennzeichnet, daß die Bodenleiste (18) eine zum Boden (12) etwa parallele Leistenoberfläche (19) sowie eine dazu geneigte Innenfläche (21) aufweist, und/oder daß die Konsolenleiste (24) eine zum Boden (12) oder der Decke (32) parallele Firstfläche (28) sowie dieser gegenüber eine zur Umfassungswand (14, 16) geneigte Pultfläche (26) aufweist.

7. Raumzelle nach Anspruch 5 oder 6, dadurch gekennzeichnet, daß in ihr in den vom Boden (12) oder der Decke (32) und wenigstens einem Teil der Umfassungswände (14, 16) gebildeten Ecken eine monolithisch angegossene Bodenleiste (18) verläuft.

8. Raumzelle nach wenigstens einem der Ansprüche 5 bis 7, dadurch gekennzeichnet, daß die Breite (t) der Firstfläche (28) kleiner als die Breite (i) der Leistenoberfläche (19) der Bodenleiste (18), bevorzugt etwa von halber Breite (i), ist, und/oder, daß die Konsolenleisten (24) in Abstand (k) von den Wandecken (15) enden.

9. Raumzelle nach wenigstens einem der Ansprüche 5 bis 8, dadurch gekennzeichnet, daß über die Höhe der Umfassungswände (14, 16) der Raumzelle (10) mehrere Konsolenleisten (24) in Abständen parallel zueinander monolithisch angeformt sind.

10. Raumzelle nach wenigstens einem der Ansprüche 5 bis 9, dadurch gekennzeichnet, daß die Wandschaltafeln (60) Formrinnen (64) für die Konsolenleisten (24) in entsprechend geformten Schalungsrinnen (68) aufweisen, die endwärts konisch ausgebildet sind, wobei gegebenenfalls die Schalungsrinnen (68) in senkrechten Aussteifungskörpern (63) der Schalung angeordnet und/oder durch Schweißen od.dgl. an der Wandschaltafel (60) festgelegt ist.

11. Raumzelle nach wenigstens einem der Ansprüche 5 bis 10, dadurch gekennzeichnet, daß die Konsolenleiste (24) durch eine Aussparung (36) in zwei Abschnitte (24ₐ, 24_{b}) geteilt ist, wobei bei mehreren übereinander vorgesehenen Konsolenleisten deren Aussparungen miteinander fluchten, und/oder in den/die Spalt/e (36) der Konsolenleiste/n (24) eine Trennwand (34, 44) eingesetzt ist.

12. Raumzelle nach wenigstens einem der Ansprüche 5 bis 11, dadurch gekennzeichnet, daß die Konsolenleisten (24) an einander gegenüberliegenden Paaren von Umfassungswänden (14 oder 16) angeformt sind und/oder, daß die Konsolenleisten (24) zweier gegenüberliegender Umfassungswände (14, 16) unter einem Winkel zur Bodenfläche (13) monolithisch angeformt sind.

13. Raumzelle nach wenigstens einem der Ansprüche 5 bis 12, dadurch gekennzeichnet, daß in die Konsolenleisten (24) oberflächenbündig Befestigungsmittel, wie Dübel, Hülsen, Ankerschienen, Anschweißplatten, Bewehrungsanschlußschienen oder Zahnstangen, Schwalbenschwanz-Nuten, Gummieinlagen, Höhenjustiereinrichtungen od.dgl., eingeformt sind.

14. Monolithische Betonraumzelle aus einem Boden oder einer Decke von vier Umfassungswänden, insbesondere mit Ausschnitten für Türen, lüfterelemente oder entsprechende Einbauteile gegossene Betonraumzelle, hergestellt nach dem Verfahren gemäß einem der Ansprüche 1 bis 4 mit einem Schalungskern aus festem Deckenspiegel, vier Eckstielen, mindestens vier Wandschaltafeln sowie verfahrbaren Außenschalwänden, die gegebenenfalls eines oder mehrere der Merkmale nach wenigstens einem der Ansprüche 5 bis 13 aufweist, dadurch gekennzeichnet, daß sich zwischen zwei Umfassungswänden (14) der Raumzelle (10_{f}) zumindest eine den Zellenraum querende monolithisch angegossene Schwelle (46) erstreckt, die sich aufwärts verjüngt, wobei bevorzugt die Höhe (p) der Schwelle (46) zumindest das Doppelte der Höhe (e) der Bodenleiste (18) mißt.

15. Raumzelle nach Anspruch 14, dadurch gekennzeichnet, daß die Schwelle (46) im Bereich einer zwischen Boden (12) und Umfassungswand (14) vorgesehenen Bodenleiste (18) einen Anschlußkörper (48) größeren Querschnitts enthält, wobei zwischen den Außenflächen der Schwelle und denen ihres Anschlußkörpers ein schulterartiger Absatz verläuft, dessen Oberfläche zur Vertikalen und/oder zu den Außenflächen der Schwelle in einem Winkel (y bzw. y₁) geneigt ist.

16. Raumzelle nach wenigstens einem der Ansprüche 5 bis 15, dadurch gekennzeichnet, daß ein Schalungskasten (80) für die Schwelle (46) nahe den Schalungsteilen (79, 86) für die Bodenleiste (18) eine Stufe aufweist, die von einem Schieberbrett (87) gebildet ist, welches mit einem Wandschieber (88) sowie einem der Leistenoberfläche (19) anliegenden Bodenschalungsstreifen (86) relativ zur Schalung (78, 79, 84, 85) bewegbar angeordnet ist.

## Claims

1. Method for making a monolithic concrete cell comprising a floor (12) and four exterior walls (14, 16) by means of a foldable formwork core (50) with a fixed floor panel (62), four corner posts (58) or similar corner elements, at least four wall formwork panels (60) and movable outer formwork walls (52), in which inwardly projecting bracket strips (24) are monolithically cast with the exterior walls of the cell in the regions opposite the wall formwork panels, characterised in that when the formwork core is folded the wall formwork panels are first drawn in by a distance (n) and then the corner posts are drawn in by an amount (f), the distance (n) being larger than the cantilever dimension (t) of the bracket strip and the amount (f) being smaller than the difference between the distance (n) and the cantilever dimension (t).

2. Method according to claim 1, characterised in that a peripheral floor batten (18) is moulded into the corner formed by the floor of the cell and its exterior walls, the width (i) of which parallel to the floor is larger than the distance (n), and/or that the draw-in dimension (f) for the corner post (58) is shorter than the cantilever dimension (t) for the bracket strip (24).

3. Method according to claim 1 or claim 2, characterised in that the formwork core (5) is at least partially slightly lowered with respect to a sloping surface (26) of the bracket strip (24) when the formwork is removed, and/or that interruptions are made to the line of the bracket strip (24) or the floor batten (18) by corresponding recess bodies.

4. Method according to one of claims 1 to 3, characterised in that a ground plate (46) is moulded on to the floor of the cell and two parallel exterior walls and connects the latter, and the formwork is moved relative to the adjacent formwork in the region of penetration of the ground plate (46) and the floor batten (18) when the formwork is removed.

5. Monolithic concrete cell consisting of a floor or a ceiling and four exterior walls, in particular a cast concrete cell comprising cut-outs for doors, ventilating elements or corresponding fixtures, made by the process according to one of the preceding claims, comprising a formwork core (50) consisting of a fixed floor panel (62), four corner posts (58), at least four wall formwork panels (60) and movable outer formwork walls (52), characterised in that the exterior walls (14, 16) of the cell (10) have inwardly projecting floor battens (18) and/or bracket strips (24) monolithically cast at least over part of their circumference.

6. Cell according to claim 5, characterised in that the floor batten (18) has a batten surface (19) substantially parallel to the floor (12) and an inner surface (21) inclined relative thereto, and/or that the bracket strip (24) has a ridge surface (28) parallel to the floor (12) or the ceiling (32), and the ridge surface has a sloping surface (26) inclined relative to the exterior wall (14, 16).

7. Cell according to claim 5 or claim 6, characterised in that a monolithically cast floor batten (18) extends therein in the corner formed by the floor or the ceiling (32) and at least part of the exterior walls (14, 16).

8. Cell according to at least one of claims 5 to 7, characterised in that the width (t) of the ridge surface (28) is smaller than the width (i) of the batten surface (19) of the floor batten (18), and is preferably approximately half the width (i), and/or that the bracket strips (24) end at a distance (k) from the wall corners (15).

9. Cell according to at least one of claims 5 to 8, characterised in that a plurality of bracket strips (24) are monolithically cast parallel to one another at intervals over the height of the exterior walls (14, 16) of the cell (10).

10. Cell according to at least one of claims 5 to 9, characterised in that the wall formwork panels (60) have moulded channels (64) for the bracket strips (24) in correspondingly formed formwork channels (68), which taper at their ends, the formwork channels (68) optionally being arranged in vertical stiffening bodies (63) of the formwork and/or being secured by welding or the like to the wall formwork panel (60).

11. Cell according to at least one of claims 5 to 10, characterised in that the bracket strip (24) is divided into two sections (24ₐ, 24_{b}) by a recess (36), wherein, when a plurality of bracket strips are provided on top of one another, their recesses are flush with one another, and/or a partition wall (34, 44) is inserted into the gap(s) (36) of the bracket strip(s) (24).

12. Cell according to at least one of claims 5 to 11, characterised in that the bracket strips (24) are moulded on to opposing pairs of exterior walls (14 or 16) and/or that the bracket strips (24) of two opposing exterior walls (14, 16) are monolithically cast at an angle to the floor surface (13).

13. Cell according to at least one of claims 5 to 12, characterised in that securing means, such as pegs, sleeves, anchor channels, welding plates, reinforcing connecting rails or racks, dovetail grooves, rubber inserts, vertical adjustment devices or the like are moulded into the bracket strips (24) flush with the surface.

14. Monolithic concrete cell consisting of a floor or a ceiling of four surrounding walls, in particular a cast concrete cell comprising cut-outs for doors, ventilating elements or corresponding fixtures, made by the process according to one of claims 1 to 4, comprising a formwork core consisting of a fixed floor panel, four corner posts, at least four wall formwork panels and movable outer formwork walls, optionally having one or more of the features according to at least one of claims 5 to 13, characterised in that at least one monolithically cast ground plate (46) traversing the cell extends between two exterior walls (14) of the cell (10_{f}) and tapers upwards, the height (p) of the ground plate (46) preferably measuring at least twice the height (e) of the floor batten (18).

15. Cell according to claim 14, characterised in that the ground plate (46) has a connecting body (48) of larger cross section in the region of a floor batten (18) provided between the floor (12) and the exterior wall (14), a shoulder-like projection extending between the outer surfaces of the ground plate and those of its connecting body, the surface of said shoulder-like projection being inclined at an angle (y or y₁) relative to the vertical and/or relative to the outer surfaces of the ground plate.

16. Cell according to at least one of claims 5 to 15, characterised in that a formwork box (80) for the ground plate (46) has a step close to the formwork parts (79, 86) for the floor batten (18), this step being formed by a sliding board (87) which is arranged to move relative to the formwork (78, 79, 84, 85) together with a wall slide (88) and a floor formwork strip (86) adjacent to the batten surface (19).

## Revendications

1. Procédé pour fabriquer une cellule monolithique en béton comprenant un plancher (12) et quatre parois périphériques (14, 16) au moyen d'un noyau de coffrage repliable (50) comprenant une plaque de plafond fixe (62), quatre poteaux d'angle (58) ou éléments d'angle analogues, au moins quatre panneaux de coffrage de parois (60), ainsi que des parois de coffrage extérieures (52) déplaçables, dans lequel des tasseaux en console (24) en saillie vers l'intérieur sont formés de façon monolithique en béton sur les parois périphériques de la cellule, sur les régions qui font face aux panneaux de coffrage de parois,
caractérisé en ce que, lors du repliage du noyau de coffrage, les panneaux de coffrage de parois sont tout d'abord rétractés sur une distance (n) et, ensuite, les poteaux d'angle sont rétractés d'une longueur (f), la distance (n) étant choisie plus grande que la longueur de porte-à-faux (t) des tasseaux en console, et la longueur (f) plus petite que la différence entre la distance (n) et la longueur de porte-à-faux (t).

2. Procédé selon la revendication 1, caractérisé en ce que, dans l'angle formé par le plancher de la cellule et ses parois périphériques, est moulée une plinthe périphérique (18) dont la largeur (i) parallèle au plancher est choisie plus grande que la distance (n), et/ou en ce que la longueur de retrait (f) des poteaux d'angle (58) est choisie plus courte que la longueur de porte-à-faux (t) des tasseaux en console (24).

3. Procédé selon la revendication 1 ou 2, caractérisé en ce que, lors du décoffrage, le noyau de coffrage (50) est au moins en partie légèrement abaissé en face d'une surface chanfreinée (26) du tasseau en console (24), et/ou en ce que des interruptions sont pratiquées dans la ligne du tasseau en console (24) ou de la plinthe (18), par des corps de réserve correspondants.

4. Procédé selon une des revendications 1 à 3, caractérisé en ce qu'un seuil de plancher (46) est moulé avec le plancher de la cellule, ainsi qu'avec deux parois périphériques parallèles, et réunit ces dernières et, en ce que, lors du décoffrage, le coffrage se déplace relativement par rapport au coffrage adjacent dans la région traversée en s'éloignant du seuil de plancher (46) et de la plinthe (18).

5. Cellule en béton monolithique composée d'un plancher ou d'un plafond et de quatre parois périphériques, en particulier cellule en béton coulée avec des découpes prévues pour des portes, éléments d'aération ou composants incorporés du même genre, fabriquée d'après le procédé selon une des revendications précédentes, au moyen d'un noyau de coffrage (50) composé d'un panneau de plafond fixe (62), de quatre poteaux d'angle (58), d'au moins quatre panneaux de coffrage de paroi (60), ainsi que de parois de coffrage extérieures mobiles (52), caractérisée en ce que les parois périphériques (14, 16) de la cellule (10) présentent, au moins sur une partie de leur périmètre, des plinthes (18) et/ou des tasseaux en console (24) en saillie vers l'intérieur, formés de façon monolithique en béton.

6. Cellule selon la revendication 5, caractérisée en ce que la plinthe (18) présente une surface supérieure de plinthe (19) sensiblement parallèle au plancher (12), ainsi qu'une surface intérieure (21) inclinée par rapport à celle-ci, et/ou en ce que le tasseau en console (24) présente une surface supérieure (28) parallèle au plancher (12) ou au plafond (32), ainsi qu'une surface chanfreinée (26) opposée à la surface supérieure et inclinée vers la paroi périphérique (14, 16).

7. Cellule selon la revendication 5 ou 6, caractérisée en ce qu'une plinthe (18) formée par coulée monolithique s'étend dans cette cellule, dans les angles formés par le plancher (12) ou le plafond (32) et au moins une partie des parois périphériques (14, 16).

8. Cellule selon au moins une des revendications 5 à 7, caractérisée en ce que la largeur (t) de la surface supérieure (28) est plus petite que la largeur (i) de la surface (19) de la plinthe (18), est de préférence sensiblement égale à la moitié de la largeur (i), et/ou en ce que les tasseaux en console (24) se terminent à une distance (k) des angles (15) des parois.

9. Cellule selon au moins une des revendications 5 à 8, caractérisée en ce que plusieurs tasseaux en console (24) sont formés de façon monolithique, parallèlement les uns au autres et à distance les uns des autres, sur la hauteur des parois périphériques (14, 16) de la cellule (10).

10. Cellule selon au moins une des revendications 5 à 9, caractérisée en ce que les panneaux de coffrage de paroi (60) présentent des rainures de forme (64) pour les tasseaux en console (24), formées dans des gouttières (68) de forme correspondante du coffrage qui sont de conformation conique vers les extrémités, les gouttières (68) du coffrage étant éventuellement disposées dans des corps raidisseurs verticaux (63) du coffrage et/ou fixées au panneau (60) de la paroi du coffrage par soudage ou équivalent.

11. Cellule selon au moins une des revendications 5 à 10, caractérisée en ce que le tasseau en console (24) est divisé en deux segments (24ₐ, 24_{b}) par un évidement (36), une cloison de séparation (34, 44) étant insérée dans le cas de plusieurs tasseaux en console prévus les uns au-dessus des autres dont les évidements sont alignés entre eux, et/ou dans la ou les fentes (36) du ou des tasseaux en console (24).

12. Cellule selon au moins une des revendications 5 à 11, caractérisée en ce que les tasseaux en console (24) sont formés sur des paires de parois périphériques (14, 16) en regard, et/ou en ce que les tasseaux en console (24) de deux parois périphériques (14, 16) én regard sont formés de façon monolithique en formant un angle avec la surface (13) du plancher.

13. Cellule selon au moins une des revendications 5 à 12, caractérisée en ce que, dans les tasseaux en console (24), sont incorporés des moyens de fixation affleurant à la surface supérieure, tels que des chevilles, douilles, barres d'ancrage, plaques à souder, barres de raccordement d'armature ou crémaillères, rainures à queue d'aronde, inserts en caoutchouc, dispositifs de réglage en hauteur, ou analogues.

14. Cellule en béton monolithique composée d'un plancher ou d'un plafond et de quatre parois périphériques, en particulier cellule en béton coulée avec des découpes prévues pour des portes, éléments d'aération ou composants intégrés du même genre, d'après le procédé selon une des revendications 1 à 4, au moyen d'un noyau de coffrage composé d'une plaque de plafond fixe, de quatre poteaux d'angle, d'au moins quatre panneaux de coffrage de parois ainsi que de panneaux de coffrage extérieurs mobiles, qui présente éventuellement une ou plusieurs des caractéristiques selon au moins une des revendications 5 à 13, caractérisée en ce qu'entre deux parois périphériques (14, 16) de la cellule (10_{f}), s'étend au moins un seuil (46) coulé de façon monolithique qui traverse l'espace de la cellule, qui s'amincit vers le haut, la hauteur (p) du seuil (46) mesurant de préférence au moins le double de la hauteur (e) de la plinthe (18).

15. Cellule selon la revendication 14, caractérisée en ce que le seuil (46) comprend, dans la région d'une plinthe (18) prévue entre le plancher (12) et une paroi périphérique (14), un bloc de raccordement (48) de plus forte section, et une réduction en forme d'épaulement s'étend entre les surfaces extérieures du seuil et celles de son bloc de raccordement, la surface de cette réduction étant inclinée par rapport à la verticale et/ou par rapport aux surfaces extérieures du seuil, d'un angle (y ou y₁ respectivement).

16. Cellule selon au moins une des revendications 5 à 15, caractérisée en ce qu'un caisson de coffrage (80) prévu pour le seuil (46) présente, à proximité des parties de coffrage (79, 86) prévues pour la plinthe (18), un gradin qui est formé par une planche coulissante (87) qui est disposée pour pouvoir se déplacer par rapport au coffrage (78, 79, 84, 85), avec un coulisseau de paroi (88) et une bande de coffrage de plancher (86) adjacente à la surface supérieure (19) de la plinthe.
